# EUROPÄISCHE PATENTSCHRIFT

(11) **EP 2 954 107 B1**
(45) Veröffentlichungstag und Bekanntmachung des Hinweises auf die Patenterteilung: **15.01.2020**
(21) Anmeldenummer: 14703535.6
(22) Anmeldetag: 05.02.2014
(51) Int. Cl.: D06C 7/00, A47C 7/28, D03D 15/00

(54) **VERFAHREN ZUR HERSTELLUNG EINER BESPANNUNG FÜR EIN MÖBEL UND MÖBEL, INSBESONDERE EIN SITZMÖBEL**
METHOD FOR PRODUCING A LINING FOR A FURNITURE PIECE, AND FURNITURE PIECE, IN PARTICULAR SEATING FURNITURE PIECE
PROCÉDÉ PERMETTANT DE FABRIQUER UN TISSU D'AMEUBLEMENT POUR UN MEUBLE, ET MEUBLE, EN PARTICULIER SIÈGE

(30) Priorität: 05.02.2013 DE 102013001912
(43) Veröffentlichungstag der Anmeldung: 16.12.2015
(73) Patentinhaber: Schmitz, Burkhard, 10587 Berlin (DE); Zwick, Carola, 10587 Berlin (DE); Zwick, Roland, 10587 Berlin (DE)
(72) Erfinder: SCHMITZ, Burkhard, 10587 Berlin (DE); ZWICK, Carola, 10587 Berlin (DE); ZWICK, Roland, 10587 Berlin (DE); PLIKAT, Claudia, 10587 Berlin (DE)
(74) Vertreter: Zacco GmbH
(86) Internationale Anmeldenummer: PCT/EP2014/000303
(87) Internationale Veröffentlichungsnummer: WO 2014/121923

(56) Entgegenhaltungen:
- DE-U1-202010 007 073
- US-A- 2 355 635
- US-A- 6 120 097
- US-A1- 2003 221 741
- US-A1- 2004 031 534
- US-B2- 7 851 390

## Beschreibung

Die Erfindung betrifft ein Verfahren zur Herstellung einer Bespannung für ein Möbel nach dem Oberbegriff des Anspruchs 1 sowie ein Möbel gemäß dem Oberbegriff des Anspruchs 11.

US 7851390 B2 zeigt ein planares Textilmaterial, welches durch Wärmebehandlung geschrumpft werden kann und welches sich als Bespannung für Möbelstücke eignet. Das Textilmaterial wird auf einem Rahmen eines Möbels oder Sitzmöbels montiert und dann geschrumpft, so dass eine faltenfreie Bespannung erzeugt wird, welche durch den Schrumpfprozess unter Spannung steht.

Der Erfindung liegt die Aufgabe zugrunde, ein Verfahren zur Herstellung einer Bespannung für ein Möbel bzw. ein Möbel zu entwickeln, bei welchem eine Bespannung dauerhaft in einem knitterfreien Zustand bleibt.

Diese Aufgabe wird ausgehend von den Merkmalen des Oberbegriffs des Anspruchs 1 bzw. 11 durch die kennzeichnenden Merkmale des Anspruchs 1 bzw. 11 gelöst. In den jeweiligen Unteransprüchen sind vorteilhafte und zweckmäßige Weiterbildungen angegeben.

Im Sinne der Erfindung ist eine Bespannung eine als Gewebe ausgebildete Membran, welche aus wenigstens einem Schussfaden und Kettfäden gebildet ist.

Weitere Einzelheiten der Erfindung werden in der Zeichnung anhand von schematisch dargestellten Ausführungsbeispielen beschreiben.

Hierbei zeigt:
- Figur 1:: eine konfektionierte Bespannung in unbehandeltem Zustand und
- Figur 2:: die in der Figur 1 gezeigte Bespannung in behandeltem Zustand.

Die Figur 1 zeigt eine für ein nicht dargestelltes Möbel passende bzw. konfektionierte Bespannung 1. Die Bespannung 1 umfasst einen Schussfaden 2 und mehrere Kettfäden 3. Mit in Richtung der Kettfäden 3 verlaufenden Seitenkanten 4, 5 wird die Bespannung 1 an einem nicht dargestellten Rahmen eines Möbels befestigt.

In der Figur 2 ist die Bespannung 1 nach der Durchführung einer erfindungsgemäßen Wärmebehandlung gezeigt, welche insbesondere mit Temperaturen zwischen 50° C und 150° C und vorzugsweise zwischen 75° C und 125° C erfolgt. Hierbei erfolgt die Wärmebehandlung nur in einem Bereich I der Bespannung 1, welcher durch eine gestrichelte Linie definiert ist. Ein zu dem Bereich I benachbarter Bereich II wird von der Wärmebehandlung ausgenommen. Durch die Wärmebehandlung schrumpft die Bespannung 1 im Bereich I in Verlaufsrichtung des Schussfadens 2 von einer Bespannungsbreite A auf eine Bespannungsbreite B.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche.

### Bezugszeichenliste:

- 1: Bespannung
- 2: Schussfaden
- 3: Kettfaden
- 4, 5: Seitenkante von 1
- I: erster Bereich von 1
- II: zweiter Bereich von 1
- A: Bespannungsbreite vor der Wärmebehandlung
- B: Bespannungsbreite nach der Wärmebehandlung

## Patentansprüche

1. Verfahren zur Herstellung einer Bespannung (1) für ein Möbel, insbesondere ein Sitzmöbel, wobei die Bespannung (1) wenigstens einen Schussfaden (2) aus einem Kunststoff und Kettfäden (3) aus einem Kunststoff umfasst,
wobei die Bespannung (1) nach einer Konfektion für das Möbel in einem ersten Schritt knitterfrei ausgebreitet wird,
wobei die Bespannung (1) in einem zweiten Schritt in einem ersten Bereich (I), in welchem die Bespannung (1) nach dem Aufspannen auf das Möbel durch einen Rahmen des Möbels eine gegenüber angrenzenden Bereichen geringere Spannkraft erfährt, einer Wärmebehandlung unterzogen wird, während die Bespannung (1) in einem zweiten Bereich (II), welcher an den ersten Bereich (I) angrenzt, von der Wärmebehandlung ausgenommen wird,
wobei die Wärmebehandlung bezüglich einer Behandlungstemperatur und einer Behandlungsdauer derart ausgeführt wird, dass in der Bespannung (1) in dem behandelten ersten Bereich (I) ein Schrumpfprozess ausgelöst wird.

2. Verfahren nach Anspruch 1, **dadurch gekennzeichnet, dass** die Bespannung (1) von der Oberseite her mit Wärme behandelt wird.

3. Verfahren nach Anspruch 1, **dadurch gekennzeichnet, dass** die Bespannung (1) von der Unterseite her mit Wärme behandelt wird.

4. Verfahren nach Anspruch 1, **dadurch gekennzeichnet, dass** die Bespannung (1) von der Oberseite und der Unterseite her mit Wärme behandelt wird, wobei die Behandlungen insbesondere zeitlich nacheinander oder insbesondere gleichzeitig durchgeführt werden.

5. Verfahren nach einem der vorhergehenden Ansprüche, **dadurch gekennzeichnet, dass** eine Wärmequelle mittels einer Kontaktfläche auf die Bespannung (1) wirkt, wobei die Wärmequelle insbesondere als Bügeleisen ausgebildet ist.

6. Verfahren nach einem der vorhergehenden Ansprüche 1 bis 4, **dadurch gekennzeichnet, dass** eine Wärmequelle mittels Heißluft auf die Bespannung (1) wirkt, wobei die Wärmequelle insbesondere als Heißluftföhn ausgebildet ist.

7. Verfahren nach einem der vorhergehenden Ansprüche 1 bis 4, **dadurch gekennzeichnet, dass** eine Wärmequelle mittels Wärmestrahlung auf die Bespannung (1) wirkt, wobei die Wärmequelle insbesondere als Halogenlampe ausgebildet ist.

8. Verfahren nach einem der vorhergehenden Ansprüche, **dadurch gekennzeichnet, dass** der Schussfaden (2) aus einem thermoplastischen Polyesterelastomer (TPE-E) oder einem thermoplastischen Copolyester (TPC) besteht, wie diese zum Bespiel unter den Handelsnamen Hytrel des Herstellers DuPont oder Riteflex des Herstellers Ticona bekannt sind.

9. Verfahren nach einem der vorhergehenden Ansprüche, **dadurch gekennzeichnet, dass** die Kettfäden (3) aus einem Kunststoff, insbesondere einem aus vielen Fasern gebildeten Garn bestehen.

10. Verfahren nach einem der vorhergehenden Ansprüche, **dadurch gekennzeichnet, dass** die Bespannung (1) bei der Wärmebehandlung in Verlaufsrichtung der Schussfäden (2) vorgespannt wird, wobei die Vorspannung derart erfolgt, dass die Bespannung (1) auf eine Breite gespannt wird, welche 5% bis 15% über einer Breite liegt, welche die Bespannung (1) im spannungsfreien Zustand einnimmt.

11. Möbel, insbesondere ein Sitzmöbel, umfassend
einen Rahmen und
eine durch den Rahmen aufgespannte Bespannung (1), wobei die Bespannung (1) wenigstens einen Schussfaden (2) aus einem Kunststoff und Kettfäden (3) aus einem Kunststoff umfasst, wobei die Bespannung (1) durch den Rahmen derart aufgespannt ist, dass die Spannkräfte in Richtung des wenigstens einen Schussfadens (2) verlaufen,
**dadurch gekennzeichnet,**
**dass** die Bespannung 81) in einem ersten Bereich (I), in welchen der Rahmen mit einer gegenüber benachbarten Bereichen geringeren Zugspannung auf die Bespannung (1) wirkt, geschrumpft ist, und dass die Bespannung (1) in einem zweiten Bereich (II), welcher an den ersten Bereich (I) angrenzt, nicht geschrumpft ist.

12. Möbel nach Anspruch 11, **dadurch gekennzeichnet, dass** der Schussfaden (2) aus einem thermoplastischen Polyesterelastomer (TPE-E) oder einem thermoplastischen Copolyester (TPC) besteht, wie diese zum Bespiel unter den Handelsnamen Hytrel des Herstellers DuPont oder Riteflex des Herstellers Ticona bekannt sind.

13. Möbel nach Anspruch 11, **dadurch gekennzeichnet, dass** die Kettfäden (3) aus einem Kunststoff, insbesondere einem aus vielen Fasern gebildeten Garn bestehen.

## Claims

1. A method for producing a lining (1) for a furniture piece, in particular a seating furniture piece,
wherein the lining (1) comprises at least one weft thread (2) made of a plastic and warp threads (3) made of a plastic,
wherein the lining (1), after manufacture, is spread out without wrinkling for the furniture piece in a first step,
wherein the lining (1) is subjected to a heat treatment in a second step in a first region (I) in which the lining (1) undergoes a lower clamping force in relation to adjoining regions after being clamped onto the furniture piece by a frame of the furniture piece while the lining (1) is exempted from the heat treatment in a second region (II) adjoining the first region (I),
wherein the heat treatment is carried out with respect to a treatment temperature and a treatment duration in such a way that a shrinking process is triggered in the lining (1) in the treated first region (I).

2. The method according to claim 1, **characterized in that** the lining (1) is treated with heat from the upper side.

3. The method according to claim 1, **characterized in that** the lining (1) is treated with heat from the lower side.

4. The method according to claim 1, **characterized in that** the lining (1) is treated with heat from the upper side and the lower side, wherein the treatments are carried out, in particular temporally one after the other, or in particular simultaneously.

5. The method according to any of the preceding claims,
**characterized in that** a heat source acts on the lining (1) by means of a contact surface, wherein the heat source is designed, in particular, as an iron.

6. The method according to any of the preceding claims 1 to 4,
**characterized in that** a heat source acts on the lining (1) by means of hot air, wherein the heat source is designed, in particular, as a hot air dryer.

7. The method according to any of the preceding claims 1 to 4,
**characterized in that** a heat source acts on the lining (1) by means of thermal radiation, wherein the heat source is designed, in particular, as a halogen lamp.

8. The method according to any of the preceding claims,
**characterized in that** the weft thread (2) consists of a thermoplastic polyester elastomer (TPE-E) or a thermoplastic copolyester (TPC), as are known for example under the trade names Hytrel of the manufacturer DuPont or Riteflex of the manufacturer Ticona.

9. The method according to any of the preceding claims,
**characterized in that** the warp threads (3) consist of a plastic, in particular of a yarn formed from many fibres.

10. The method according to any of the preceding claims,
**characterized in that** the lining (1) is prestressed during the heat treatment in the running direction of the weft threads (2), wherein the pretensioning takes place in such a way that the lining (1) is tensioned to a width which is 5% to 15% over a width which the lining (1) assumes in the tension-free state.

11. A furniture piece, in particular a seating furniture piece, comprising a frame and
a lining (1) which is streched by the frame, wherein the lining (1) comprises at least one weft thread (2) made of a plastic and warp threads (3) made of a plastic,
wherein the lining (1) is stretched by the frame in such a way that the tensioning forces extend in the direction of the at least one weft thread (2), **characterized in that**
the lining (1) is shrunk in a first region (I), in which the frame acts on the lining (1) with a tensile stress being lower in relation to adjacent regions, **and in that** the lining (1) is not shrunk in a second region (II) adjoining the first region (I).

12. A furniture piece according to claim 11, **characterized in that** the weft thread (2) consists of a thermoplastic polyester elastomer (TPE-E) or a thermoplastic copolyester (TPC), as are known for example under the trade names Hytrel of the manufacturer DuPont or Riteflex of the manufacturer Ticona.

13. The furniture piece according to claim 11, **characterized in that** the warp threads (3) consist of a plastic, in particular of a yarn formed from many fibres.

## Revendications

1. Procédé permettant de fabriquer un revêtement (1) pour un meuble, en particulier une chaise,
dans lequel le revêtement (1) comprend au moins un fil de trame (2) en matière plastique et des fils de chaîne (3) en matière plastique,
dans lequel le revêtement (1) est étalé après un vêtement pour le meuble dans une première étape sans rides,
dans lequel le revêtement (1) est soumis à un traitement thermique dans une deuxième étape dans une première région (I) dans laquelle le revêtement (1) subit une force de serrage inférieure après avoir été fixé sur le meuble par un cadre du meuble opposé aux régions adjacentes, tandis que le revêtement (1) est exempt du traitement thermique dans une deuxième région (II) adjacente à la première région (I),
dans lequel le traitement thermique par rapport à une température de traitement et à une durée de traitement est effectué de manière à déclencher un procédé de rétrécissement dans le revêtement (1) dans la première région (I) traitée.

2. Procédé selon la revendication 1, **caractérisé en ce que** le revêtement (1) est traité thermiquement par le haut.

3. Procédé selon la revendication 1, **caractérisé en ce que** le revêtement (1) est traité thermiquement par le bas.

4. Procédé selon la revendication 1, **caractérisé en ce que** le revêtement (1) est traité thermiquement par le haut et par le bas, dans lequel les traitements sont effectués, en particulier temporellement, successivement ou en même temps.

5. Procédé selon l'une des revendications précédentes, **caractérisé en ce qu'**une source de chaleur agit sur le revêtement (1) au moyen d'une surface de contact, la source de chaleur étant conçue notamment comme un fer à repasser.

6. Procédé selon l'une des revendications précédentes 1 à 4, **caractérisé en ce qu'**une source de chaleur agit sur le revêtement (1) au moyen d'air chaud, la source de chaleur étant conçue notamment comme un séchoir à air chaud.

7. Procédé selon l'une des revendications précédentes 1 à 4, **caractérisé en ce qu'**une source de chaleur agit sur le revêtement (1) par rayonnement thermique, la source de chaleur étant conçue notamment comme une lampe à halogène.

8. Procédé selon l'une des revendications précédentes, **caractérisé en ce que** le fil de trame (2) est constitué d'un polyester élastomère thermoplastique (TPE-E) ou d'un copolyester thermoplastique (TPC), tels qu'ils sont connus par exemple sous la dénomination commerciale Hytrel du fabricant DuPont ou Riteflex du fabricant Ticona.

9. Procédé selon l'une des revendications précédentes, **caractérisé en ce que** les fils de chaîne (3) sont constitués d'une matière plastique, en particulier d'un fil formé de nombreuses fibres.

10. Procédé selon l'une des revendications précédentes, **caractérisé en ce que** le revêtement (1) est sollicité pendant le traitement thermique dans le sens du défilement des fils de trame (2), dans lequel le biais est tel que le revêtement (1) est étiré sur une largeur supérieure de 5% à 15% à une largeur que le vêtement (1) occupe l'état sans tension.

11. Meuble, notamment une chaise, comprenant
un cadre et
un revêtement (1) tendu par le cadre, dans lequel le revêtement (1) comprend au moins un fil de trame (2) en matière plastique et des fils de chaîne (3) en matière plastique,
dans lequel le revêtement (1) est serré par le cadre de sorte que les forces de serrage s'étendent dans la direction de l'au moins un fil de trame (2), **caractérisé en ce que**
le revêtement (1) est rétréci dans une première région (I) dans laquelle le cadre agit sur le revêtement (1) par rapport aux régions adjacentes avec une tension plus faible sur le revêtement (1), et **en ce que** le revêtement (1) n'est pas rétréci dans une deuxième région (II) adjacente à la première région (I).

12. Meuble selon la revendication 11, **caractérisé en ce que** le fil de trame (2) est constitué d'un polyester élastomère thermoplastique (TPE-E) ou d'un copolyester thermoplastique (TPC), tels qu'ils sont connus par exemple sous la dénomination commerciale Hytrel du fabricant DuPont ou Riteflex du fabricant Ticona.

13. Meuble selon la revendication 11, **caractérisé en ce que** les fils de chaîne (3) sont constitués d'une matière plastique, en particulier d'un fil formé de nombreuses fibres.
